# EUROPÄISCHE PATENTSCHRIFT

(11) **EP 0 199 295 B1**
(45) Veröffentlichungstag und Bekanntmachung des Hinweises auf die Patenterteilung: **13.06.1990**
(21) Anmeldenummer: 86105346.0
(22) Anmeldetag: 17.04.1986
(51) Int. Cl.: H01C 10/36

(54) **Drehpotentiometer mit Schalter**
Rotary potentiometer with switch
Potentiomètre rotatif à commutateur

(30) Priorität: 24.04.1985 DE 3514708
(43) Veröffentlichungstag der Anmeldung: 29.10.1986
(73) Patentinhaber: BSG-Schalttechnik GmbH & Co. KG, D-72336 Balingen (DE)
(72) Erfinder: Prestel, Fritz, Ing. grad., D-7461 Hausen a. Tann (DE); Lohner, Martin, D-7460 Balingen-Ostdorf (DE)
(74) Vertreter: Otte, Peter, Dipl.-Ing.

(56) Entgegenhaltungen:
- DE-U- 8 512 061
- GB-A- 664 257
- US-A- 3 952 278
- US-A- 4 117 444

## Beschreibung

### Stand der Technik

Die Erfindung geht aus von einem Drehpotentiometer mit Schalter. Bei einem bekannten Schalter dieser Art (US-A-3 952 278) ist an ein in sich abgeschlossenes Potentiometergehäuse, bei dem die Betätigungsdrehachse für die Potentiometerverstellung auf der anderen Seite ebenfalls um einen vorgegebenen Betrag hinausragt, ein zweites Gehäuse für die Schalterbetätigung angesetzt. Dieses zweite, ebenfalls zylindrische Gehäuse lagert mit zwei einander gegenüberliegenden und an der Gehäusewandung befestigten Federn ein zentrales Kontaktteil, welches über eine Rutschkupplung mit der Potentiometerachse verbunden ist. Dieses Kontaktteil verfügt über eine Zunge, mit welcher es entweder unmittelbar über einen der Federanschlüsse einen Kontakt mit einem weiteren an der Wand befestigten stationären und nach außen geführten Gegenkontakt herstellt oder indem es in dann isolierter Position zwei blattfederartig nebeneinanderstehende Außenkontakte zusammendrückt, so daß es zu einer Kontaktgabe kommt.

Bei diesen Kontaktgaben handelt es sich lediglich um Momentkontaktgaben, die so lange anhalten, wie auf die Potentiometerdrehwelle eine Verstellkraft ausgeübt wird. Sobald das Potentiometer seine gewünschte, an sich beliebige Endposition erreicht, wird das Kontaktelement durch die Federwirkung der beidseitigen Halterungen in eine Ausgangs-Nullposition zurückgeführt. Die Befestigung des zweiten und insofern zum Potentiometergehäuse koaxial angeordneten Schaltergehäuses erfolgt durch längere metallische Zungen, die von der Außenwandung des Potentiometergehäuses ausgehen und das Schaltergehäuse umfassen und auf dessen Bodenseite abgeknickt sind.

Allgemein sind kombinierte, gleichzeitig eine Schaltbewegung mit einer Potentiometerstellbewegung durchführende oder in eine zeitliche Zuordnung zueinander bringende elektrische Schaltungskomponente in vielfältiger Form bekannt, so daß ferner noch auf die DE-A-27 46 841 verwiesen wird, die eine Vorrichtung zum Schalten und gleichzeitigen allmählichen Verstellen elektrischen Einflußgrößen in Form eines Drehpotentiometers umfaßt. Dabei sind separat und angrenzend zu einem auf einer Schalterplatte angeordneten Drehpotentiometer Mikroschalter oder ähnliche Schaltungselemente angeordnet, die dann betätigt werden, wenn in der Potentiometerverdrehung eine bestimmte Position, üblicherweise eine Endposition, erreicht ist. Solche Schalter-Potentiometerkombinationen dienen häufig einer Halb- und Vollwellenregelung mit Thyristoren oder Triacs, wobei in bestimmten Positionen entweder die ganze Regelung eingeschaltet oder gegebenenfalls eine durch eine Umschaltung erreichbare Maximalposition zur Vollwellenansteuerung erreicht wird.

Der Aufbau solcher Schalter-Drehpotentiometerkombinationen ist üblicherweise kompliziert und kostenaufwendig, da, und zwar selbst dann, wenn unmittelbar auf Leiterplatten gebaut wird, jedenfalls die Widerstandsbahn auf diesen üblicherweise durch beidseitige Nieten befestigt werden muß und die Schalter häufig als separate Bauteile angrenzend zur Nocken aufweisenden Potentiometer-Umfangskontur angeordnet werden, also eigene Gehäuse, jedenfalls Halterungen für die Schaltarme u.dgl. aufweisen müssen.

Es ist daher die Aufgabe vorliegender Erfindung, eine Kombination aus Drehpotentiometer mit Schalter in drastisch vereinfachter und insbesondere stark kostengünstiger Weise als separates Bauteil zur Verfügung zu stellen, welches an beliebiger Stelle Steuer- oder Regelsystemen noch zugeordnet werden kann, beispielsweise als Stellglied mit Schaltmöglichkeiten.

### Vorteile der Erfindung

Die Erfindung löst diese Aufgabe mit den Merkmalen des Hauptanspruchs und hat den Vorteil, daß bei Verwendung und Einbau des Potentiometers als unabhängiges, abgeschlossenes vorgefertigtes Bauteil überhaupt nur noch wenige weitere Teile erforderlich sind, um eine Drehpotentiometer-Schalterkombination mit einwandfreier Funktion und guter Linearität und einer bisher nicht erreichbaren Kostengünstigkeit aufzubauen. Gleichzeitig ist der Montageaufwand zur Herstellung einer solchen Kombination entscheidend reduziert mit dem weiteren Vorteil, daß sich der endmontierte Kombinationsbaustein problemlos in beliebige Schaltungen und vorzugsweise auch unmittelbar in vorgefertigte Leiterplatten einsetzen läßt, wodurch sich dann auch automatisch sofort die erforderlichen Anschlüsse zu den Leiterbahnen ergeben.

Durch die in den Unteransprüchen aufgeführten Maßnahmen sind vorteilhafte Weiterbildungen und Verbesserungen des im Hauptanspruch angegebenen Drehpotentiometers mit Schalter möglich. Besonders vorteilhaft ist zur Aufnahme und Lagerung des vorgefertigten Kleindrehpotentiometers ein äußeres Halbschalengehäuse, welches eine der Außenform des einzusetzenden Potentiometerbausteins entsprechende Innenkontur aufweist und metallische Schaltarm- und gleichzeitig Kontaktanschlußbahnen und -federn in Gehäusewandausnehmungen oder -taschen aufnimmt.

Schließlich ist vorteilhaft die zusätzliche Anordnung einer Art Nockenring, der lose, aber drehfest auf der Drehachse für das Potentiometer sitzt und daher eine Schnappschalterwirkung (Momentumschaltung) des zugeordneten Schalters ermöglicht, wenn eine vorgegebene Winkelposition erreicht ist.

### Zeichnung

Ein Ausführungsbeispiel der Erfindung ist in der Zeichnung dargestellt und wird in der nachfolgenden Beschreibung näher erläutert. Es zeigen:
Fig. 1 die erfindungsgemäße Kombination aus Drehpotentiometer und Schalter in einem seitlichen Schnitt längs der Linie I-I der Fig. 2;
Fig. 2 das Ausführungsbeispiel der Fig. 1 in einer Draufsicht aus der Richtung X der Fig. 1 und
Fig. 3 die gleiche Darstellungsform wie in Fig. 2 gezeigt, jedoch lediglich mit entnommenem Kleinpotentiometer und
Fig. 4 das Ausführungsbeispiel der Fig. 1 in der Draufsicht aus der Richtung Y in Fig. 1.

### Beschreibung der Ausführungsbeispiele

Der Grundgedanke vorliegender Erfindung besteht darin, für ein in sich vollkommen abgeschlossenes, mit einer Durchstecköffnung für die Drehbetätigung versehenes Kleinpotentiometer ein weiteres, dieses aufnehmendes und für die Verwendung lagerndes Übergehäuse vorzusehen, welches dann gleichzeitig noch die zusätzliche Funktion erfüllt, entsprechende Schalterkomponenten, Kontaktstückträger, elastische Schaltarme und Anschlußfahnen für den Schalter so zu lagern, daß sich die Schalterbetätigung gleichzeitig bei Verdrehen einer Steckachse für das Potentiometer vornehmen läßt, wobei diese Steckachse gleichzeitig auch das in das aufnehmende Halbschalengehäuse eingelegte Kleinpotentiometer festhält, entweder durch Verrastung von hintergreifenden, beim Einschieben zunächst wieder zurückweichenden Rastzungen oder auch durch Verschweißung eines Achsenendes in der Durchstecköffnung, beispielsweise durch Erwärmen und Schmelzen des aus einem Kunststoffmaterial bestehenden Achsenbereichs.

Die Darstellung der Fig. 1 zeigt bei 10 das in ein topfartiges oder halbschalenartig ausgebildetes Übergehäuse 11 eingelegte Kleinpotentiometer, mit dem weiteren Hinweis, daß dieses Kleinpotentiometer ein abgeschlossenes, vorgefertigtes Drehpotentiometer-Bauteil ist mit eigenem Gehäuse, vorzugsweise vollkommen gekapselt in Form einer runden Zylinderscheibe, lediglich mit einer mittleren Durchstecköffnung für eine Drehachse, die vorzugsweise unrund ist, so daß die Achse dann in dieser Öffnung drehfest sitzt; in der Fig. 1 ist diese Öffnung mit 10a bezeichnet. Dabei besteht ein weiterer, allgemein gültiger Vorteil bei solchen vorgefertigten Kleindrehpotentiometern darin, daß diese vollautomatisch hergestellt werden können, daher besonders kostengünstig sind bei gleichzeitig einwandfreien Funktionseigenschaften. Die allgemeine Form des fertigen Drehpotentiometers vervollständigt sich im unteren Bereich, also an der Stelle, wo das Drehpotentiometer am Boden des topfförmigen Gehäuses 10 anliegt, durch zwei radial wegstehende Lappen oder Ansätze 12a, 12b (Fig. 2), die als Kontaktanschluß-Träger dienen und gleichzeitig den ringförmigen Aufbau des Drehpotentiometers an dieser Stelle in einer Rechteckform übergehen lassen, so daß der ganze Aufbau unrund wird und sich eine Verdrehsicherung des eingelegten Potentiometers 10 im Übergehäuse 11 durch ein entsprechend rechteckförmig verlaufende Innenkontur 13 im Aufnahmebereich des Übergehäuses erzielen läßt.

Auf den inneren Aufbau des vorgefertigten Kleindrehpotentiometers braucht nicht weiter eingegangen zu werden, da dies nicht Gegenstand der Erfindung ist; der einfache Aufbau eines solchen Potentiometerbausteins vervollständigt sich lediglich noch durch drei nach außen geführte Kontaktzungen, nämlich eine erste Kontaktzunge 14a, die das Abgriffpotential führt und zwei weitere Kontaktzungen 14b, 14c, die die beiden endseitigen Anschlüsse der Widerstandsbahn betreffen. Beim Einlegen in das Übergehäuse 11 (vergl. Fig. 1) ragen diese Kontaktzungen über die in der Zeichenebene der Fig. 1 rechte, mit Bezug auf die Drehpotentiometer-Schalterkombination untere Abschlußfläche hinaus und erstrecken sich in der gleichen Richtung wie zwei am Übergehäuse angeordnete, vorzugsweise mit dem Kunststoffmaterial des Übergehäuse einstückige Fixier- und Lagerzapfen 15a, 15b, so daß sich eine solchermaßen aufgebaute Kombination aus Drehpotentiometer und Schalter in entsprechende Aufnahme-Fixierbohrungen etwa einer Leiterplatte mit zugeordneten Bohrungen für den Durchtritt der Kontaktzungen des Potentiometers und, wie weiter unten gleich noch erläutert wird, des oder der Schalter, einsetzen und befestigen läßt. Die Kontaktzungen ragen dann bis zur gegenüberliegenden Leiterbahn-Fläche von der Bestückungsseite der Leiterplatte durch und können dort mit zugeordneten Leiterbahnen, etwa durch Tauchlötung, auch elektrisch verbunden werden.

Wesentliche Maßnahmen vorliegender Erfindung lassen sich am besten der Darstellung der Fig. 3 entnehmen, die in einer Ansicht von unten, also in das halbschalenförmige Übergehäuse hinein dieses mit den Schalterkontakten zeigt, bei entnommenem Kleinpotentiometer 10.

Man erkennt, daß neben der unrunden, durch die Kontur 13 gewährleisteten Innenform für die Aufnahme des Potentiometers an bestimmten Stellen der Ringwandung 11a des Übergehäuses 11 diese Wandung in radial nach innen wegstehende, zur Außenwandung 11a parallele Wandungsteile 16, 17, 18 übergeht, die als innere periphere Taschen bezeichnet werden können und der Aufnahme von an dieser Stelle eingelegten Schalterteilen dienen. Diese Doppelwandungen 16, 17, 18 bilden mit der äußeren Ringwandung 11a nach unten offene Aufnahmenuten oder Schlitze zur federnden und durch Druck und Reibung gehaltenen Aufnahme einmal eines hinteren Querteils 19b eines federnden Schaltarms 19 sowie des hinteren Endes 20a eines stationären Gegenkontaktes 20. Der federnde Schaltarm 19 ist, ausgehend vom Querglied 19b und einstükkig über ein Zwischenglied 21 mit diesem verbunden, mehrfach in sich abgebogen, so daß jedenfalls eine nach innen gedrückte schleifenförmige Ausbuchtung 19a gebildet ist, die den Angriffspunkt für eine Nockenfläche 22 bildet, die dann auf die Ausbuchtung 19a aufläuft und dabei den Schaltarm 19 in Richtung auf den äußeren Rand des Übergehäuses 11 aushebt, wenn eine mit dem Nockenteil 22 verbundene Drehachse eine Drehbewegung längs des Pfeils A ausführt. Die Ausbuchtung 19a gelangt dann unter die von der Nockenfläche 22 gebildete Nocke 22a, so daß, vorzugsweise mit einem vorgegebenen Überhub, das Kontaktstück 23 am Schaltarm 19 mit vorgegebener Kontakt-Anpreßkraft bei 24 auf die Gegenkontaktzunge 20 gedrückt wird.

Der bewegliche Schaltarm 19 und der stationäre Gegenkontakt 20 bestehen vorzugsweise aus einer geeigneten metallischen Federlegierung und sind insgesamt, auch mit ihren hinteren Lager- oder Querteilen einstückig ausgebildet, wobei diese Querteile gleichzeitig bei 25 und 26 in der Zeichenebene dann in vertikal nach oben abstehende Schalter-Kontaktzungen übergehen, wodurch sich der Aufbau der Kontaktanschlüsse für die Kombination vorvollständigt.

Entsprechend einer bevorzugten Ausgestaltung vorliegender Erfindung besteht das den Schaltnocken 22a für die Schalterbetätigung aufweisende Bauteil aus einem Nockenring 27, der mittig einen unrunden Durchsteckausschnitt 28' aufweist und am Bodengrund des Übergehäuses, wie am besten der Darstellung der Fig. 1 entnommen werden kann, als unterstes Teil in einer entsprechenden Ausnehmung anliegt und von dem Achsstummel 28 der Drehachse 29 durchsetzt ist. Der Gesamtaufbau ist daher so, wie am besten der Darstellung der Fig. 1 entnommen werden kann; der Boden des topfförmigen Übergehäuses 11 weist eine zentrale Durchbrechung 30 auf, durch die der Achsstummel 28 der Drehachse 29 geführt ist; anschließend sitzt auf dem Achsstummel dann das Nockenteil 27 für die Schalterbetätigung und schließlich ist der Achsstummel noch durch die unrunde Durchführungsöffnung 10a des Kleinpotentiometers 10 geführt und der dort nach außen ragende Teil dann entweder verbreitert angeschmolzen oder durch Randbereiche der Durchführungsöffnung des Potentiometers 10 hintergreifende Rastnasen verankert. Auf der anderen Seite liegt die Drehachse mit einer verbreiterten Abschulterung 29a an der Außenfläche des Übergehäuses 11 an, so daß das Ganze einen sicheren Zusammenhang bekommt. Die Drehachse 29 kann dann noch, wie bei 31 angedeutet, in flügelartige Aufweitungen übergehen, so daß ein Betätigungsknopf aufgeschoben werden kann; ein solcher Betätigungsknopf ist bei 32 angedeutet und eine bevorzugte Ausführungsform vorliegender Erfindung besteht darin, diesen Betätigungsknopf, der durch eine weit herabgezogene Ringschürze 32a auch den Aufbau der Gesamtkombination mindestens teilweise überdecken kann, mit der Drehachse 29 einstückig auszubilden und den Drehknopf 32 an seinem Umfang mit einer Riefelung zu versehen.

Schließlich besteht eine weitere vorteilhafte Maßnahme vorliegender Erfindung darin, den Nockenring 27 mit losem Drehspiel, also mit einem vorgegebenen Freigang auf dem Achsstummel 28 anzuordnen, so daß sich eine Schnappschalterwirkung ergibt, wenn beim Wegdrehen der Nocke 22a in dem Moment, zu welchem die Nockenfläche 22 die Ausbuchtung 19a endgültig freigeben möchte, durch den Federdruck des Schaltarms 19 der Nockenring 27 unabhängig von der weiter durchgeführten Drehbewegung schlagartig um vorgegebene Winkelbeträge weggedrückt werden kann, wodurch der Schalter 19/23/24 abrupt öffnet und eine Funkenbildung vermieden wird.

Bei der Montage werden die metallischen, den Schaltarm 19 und den Festkontakt 20 bildenden Teile von oben in der Zeichenebene der Fig. 3 gesehen in die Aufnahmenuten eingeschoben, wobei die Parallelwandungen 16, 17, 18 auch teilweise zurückweichen können und dann, durch eine punktförmige Auflage, wie bei 33 angedeutet, die entsprechenden Metallteile unter Druck festhalten.

Es versteht sich, daß die spezielle Art und Ausbildung der jeweils im Zuge der Potentiometerverstellung zu betätigenden Schalter an sich beliebig ist; so kann natürlich durch entsprechende Umformung der Nocken und des Drehbereiches der Schalter auch als Netzschalter ausgebildet sein und bei anfänglicher Drehbewegung des Potentiometers geschlossen werden; es ist auch möglich, mehr als nur einen Schalter im Übergehäuse 11 unterzubringen, beispielsweise in übereinanderliegenden Ebenen, die dann von in gleicher Weise übereinanderliegenden Nockenringen 27 betätigt werden. Die Bauhöhe verändert sich hierdurch nur unwesentlich. Hierdurch ist es möglich, beispielsweise einen Netzschalter beim anfänglichen Verdrehen des Potentiometers zu schließen und in der Endposition der Potentiometerstellung einen sogenannten Max-Schalter zu betätigen, der im Falle einer Halb- oder Vollwellensteuerung dann die jeweilige volle Netzhalbwelle auf das Gerät durchschaltet, also unter Umgehung der hier gegebenenfalls eingesetzten Phasenanschnittsteuerung.

## Patentansprüche

1. Drehpotentiometer mit einem auf einer Widerstandsbahn gleitenden Schleifer und mindestens einem durch die Drehbewegung einer Achse gleichzeitig, vorzugsweise bei Erreichen von Potentiometer-Endpositionen betätigbaren Schalter, bei welchem
a) ein in sich abgeschlossenes, vorgefertigtes Drehpotentiometer-Bauteil (10) mit eigenem Gehäuse und nach außen geführten Anschlußzungen (14a, 14b, 14c) in ein weiteres topfförmiges, auf einer Seite offenes Übergehäuse (11) eingesetzt ist;
b) von Wandteilen (16, 17, 18) des Übergehäuses gehalten in diesem Schaltkontaktträger (19, 20) angeordnet sind, die von einem auf einer gleichzeitig die Verdrehung des Schleifens und die Lagerung des Potentiometer-Bauteils (10) im Übergehäuse bewirkenden Drehachse (29) angeordneten Nockenbetätigungsteil geschaltet sind und bei welchem
c) die Wandteile (16, 17, 18) des Übergehäuses einstückige, mit dessen Außenwandung (11a) Aufnahmetaschen bildende, nach innen versetzte Parallelwandbereiche sind, die die eingeführten Schaltkontaktträger (19, 20) unter Druckwirkung festhalten und lagern.

2. Drehpotentiometer mit Schalter nach Anspruch 1, dadurch gekennzeichnet, daß das Nockenbetätigungsteil an der Drehachse (29) ein Nockenring (27) ist.

3. Drehpotentiometer mit Schalter nach Anspruch 1 oder 2, dadurch gekennzeichnet, daß die Drehachse (29) durch eine Bodenöffnung (30) des Übergehäuses (11) geführt ist und zunächst den die Bewegungen der Schaltkontaktträger (19, 20) bewirkenden Nockenring (27) und anschließend die Durchtrittsöffnung (10a) des Potentiometerbausteins (10) durchsetzt und auf der abgewandten Seite mit diesem verriegelt ist.

4. Drehpotentiometer mit Schalter nach Anspruch 3, dadurch gekennzeichnet, daß die Drehachse einen Achsstummel aufweist, der die Durchtrittsöffnung (10a) des Potentiometerbausteins (10) durch Rastzungen hintergreift, oder durch Verschmelzung aufgeweitet ist.

5. Drehpotentiometer mit Schalter nach Anspruch 3, dadurch gekennzeichnet, daß der Nockenring (27) zur Erzielung einer Schnappschalterwirkung mit Spiel auf der Drehachse (29) sitzt.

6. Drehpotentiometer mit Schalter nach einem der Ansprüche 1 bis 5, dadurch gekennzeichnet, daß ein erster Schaltkontaktträger (20) an der Innenwandung des Übergehäuses (11) stationär gehalten und ein zweiter Schaltkontaktträger (19) als Schaltarm federnd unter der Wirkung einer Nocke (22a) am Nockenring (27) beweglich ausgebildet ist und eine Ausbauchung (19a) aufweist, an welcher die Nocke (22a) des Nockenrings (27) zur Schalterbetätigung angreift.

7. Drehpotentiometer mit Schalter nach einem der Ansprüche 1 bis 6, dadurch gekennzeichnet, daß das Übergehäuse (11) Lager- und Fixierzapfen (15a, 15b) aufweist.

8. Drehpotentiometer mit Schalter nach einem der Ansprüche 1 bis 7, dadurch gekennzeichnet, daß vom Drehpotentiometer-Baustein (10) und von den Schaltkontaktträgern (19, 20) Kontaktzungen (14a, 14b, 14c; 25, 26) ausgehen und sich in gleicher Richtung erstrecken wie die Lagerzapfen (15a, 15b) des Übergehäuses (11) derart, daß die Kombination aus Drehpotentiometer mit Schalter unmittelbar an einer Leiterplatte befestigt und die Kontaktzungen auf der Leiterbahnseite elektrisch mit Leiterbahnen verbindbar sind.

9. Drehpotentiometer mit Schalter nach einem der Ansprüche 1 bis 8, dadurch gekennzeichnet, daß die Drehachse (29) vorzugsweise einstückig mit einem Drehknopf (32) ausgebildet ist.

10. Drehpotentiometer mit Schalter nach Anspruch 9, dadurch gekennzeichnet, daß der Drehknopf (32) mit einer heruntergezogenen Schürze (32a) den Drehpotentiometer/Schalteraufbau überdeckt.

## Revendications

1. Potentiomètre rotatif avec un curseur glissant sur un parcours de résistances et au moins un commutateur commandable simultanément au moyen du mouvement rotatif d'un axe, de préférence lorsque sont atteintes des positions terminales du potentiomètre, sur lequel:
a) un élément de construction (10) et fermé en soi constituant un potentiomètre rotatif est logé, avec son propre boîtier et avec des languettes de connexion (14a, 14b, 14c) dirigées vers l'extérieur, dans un autre boîtier en forme de pot (11 ) et ouvert d'un côté, qui l'entoure,
b) des porte-contacts de commutation (19, 20) sont maintenus par des parties de paroi (16,17,18) du boîtier extérieur sur celui-ci et sont commutés par une partie de commande à came disposée sur un axe (29) qui assume en même temps dans le boîtier extérieur la rotation du curseur et l'appui de l'élément de potentiomètre (10), et
c) sur lequel les parties de paroi (16, 17, 18) du boîtier extérieur sont des zones de parois parallèles constituées de zones uniques, décalées vers l'intérieur, avec la paroi extérieure (11a) constituant des poches de réception, qui maintiennent et logent sous un effet de pression les porte-contacts de commutation introduits (19, 20).

2. Potentiomètre rotatif à commutateur selon la revendication 1, caractérisé en ce que la partie de commande à came sur l'axe de rotation (29) est une bague à came (27).

3. Potentiomètre rotatif à commutateur selon la revendication 1 ou 2, caractérisé en ce que l'axe de rotation (29) est guidé à travers une ouverture de la base (30) du boîtier extérieur (11) et traverse d'abord la bague à came (27) qui provoque les déplacements des porte-contacts de commutation (19, 20), et ensuite l'ouverture de passage (10a) du bloc de construction du potentiomètre (10) et est verrouillé avec celui-ci sur le côté opposé.

4. Potentiomètre rotatif à commutateur selon la revendication 3, caractérisé en ce que l'axe de rotation présente un bout d'arbre qui saisit par l'arrière, au moyen de languettes à crans, l'ouverture de passage (10a) du bloc de construction (10) ou est élargi par fusion.

5. Potentiomètre rotatif à commutateur selon la revendication 3, caractérisé en ce que la bague à cames (27) s'appuie avec un certain jeu sur l'axe de rotation (29) afin d'obtenir un effet d'interrupteur instantané.

6. Potentiomètre rotatif à commutateur selon l'une des revendications 1 à 5, caractérisé en ce qu'un premier porte-contact de commutation (20) est maintenu fixé sur la paroi intérieure du boîtier extérieur (11) et un deuxième porte-contact de commutation (1), est réalisé sous la forme d'un bras de communication mobile élastiquement sous l'effet d'une came (22a) de la bague à cames (27) et présente un bossage (19a) sur lequel agit la came (22a) de la bague à cames (27) pour actionner le commutateur.

7. Potentiomètre rotatif à commutateur selon l'une des revendications 1 à 6, caractérisé en ce que le boîtier extérieur (11) présente des tenons d'appui et de fixation (15a, 15b).

8. Potentiomètre rotatif à commutateur selon l'une des revendications 1 à 7, caractérisé en ce que des languettes de contact (14a, 14b, 14c; 25, 26) partent du bloc de construction du potentiomètre rotatif (10) et des porte-contacts de commutation (19, 20) et s'étendent dans la même direction que les tenons d'appui (15a, 15b) du boîtier extérieur (11), de telle sorte que la combinaison de potentiomètre rotatif avec commutateur peut être directement fixée sur une plaquette de circuits imprimés et que les languettes de contact peuvent être connectées électriquement au côté conductif sur les pistes conductives.

9. Potentiomètre rotatif à commutateur selon l'une des revendications 1 à 8, caractérisé en ce que l'axe de rotation (29) est constitué de préférence d'une seule pièce avec un bouton de réglage.

10. Potentiomètre rotatif à commutateur selon la revendication 9, caractérisé en ce que le bouton de réglage (32) recouvre au moyen d'une jupe (32a) le prolongeant par en-dessous, la structure de commutation du potentiomètre rotatif.

## Claims

1. A rotary potentiometer with a wiper sliding on a resistive track and at least one switch which can be simultaneously operated by the rotary movement of an axle, preferably when end-positions of the potentiometer are reached, in which
a) a self-contained, prefabricated rotary-potentiometer component (10), having its own housing and outwardly-guided attachment tongues (14a, 14b, 14c), is inserted in a further pot-shaped outer housing (11) open on one side;
b) switching-contact carriers (19, 20) are arranged in the outer housing and are held by wall parts (16, 17, 18) of the latter, and are switched by a cam operation part arranged on a rotary axle (29) which simultaneously brings about rotation of the wiper and mounting of the potentiometer-component (10); and in which
c) the wall parts (16, 17,18) of the outer housing are one-piece parallel wall regions staggered towards the inside and forming, with the outer wall (11 a) of the outer housing, receiving pockets which, under pressure action, retain and mount the inserted switching-contact carriers (19, 20).

2. A rotary potentiometer with a switch according to Claim 1, characterised in that the cam operating part on the rotary axle (29) is a cam ring (27).

3. A rotary potentiometer with a switch according to Claim 1 or 2, characterised in that the rotary axle (29) is guided through an opening (30) in the base of the outer housing (11) and first penetrates the cam ring (27) - which effects the movements of the switching-contact carriers (19, 20) - and then penetrates the passage opening (10a) of the potentiometer unit (10) and is bolted to the latter on the non-facing side.

4. A rotary potentiometer with a switch according to Claim 3, characterised in that the rotary axle has an axle stub which engages behind the passage opening (10a) of the potentiometer unit (10) with click-stop projections, or is expanded by melting.

5. A rotary potentiometer with a switch according to Claim 3, characterised in that the cam ring (27) is seated on the rotary axle (29) in order to achieve a snap-switch effect with play.

6. A rotary potentiometer with a switch according to any one of Claims 1 to 5, characterised in that a first switching-contact carrier (20) is held stationary on the inner wall of the outer housing (11) and a second switching-contact carrier (19) is constructed as a switching arm resilient under the action of a cam (22a) and movable on the cam ring (27), and has a bulge (19a) on which the cam (22a) of the cam ring (27) acts in order to operate the switch.

7. A rotary potentiometer with a switch according to any one of Claims 1 to 6, characterised in that the outer housing (11) has mounting and fixing studs (15a, 15b).

8. A rotary potentiometer with a switch according to any one of Claims 1 to 7, characterised in that contact tongues (14a, 14b, 14c; 25, 26) project from the rotary-potentiometer unit (10) and from the switching-contact carriers (19, 20) and extend in the same direction as the mounting studs (15a, 15b) of the outer housing (11), in such a way that the combination of rotary potentiometer and switch is directly fastened to a printed circuit board, and the contact tongues on the conductor track side can be electrically connected to conductor tracks.

9. A rotary potentiometer with a switch according to any one of Claims 1 to 8, characterised in that the rotary axle (29) and a rotary knob (32) are constructed preferably in one piece.

10. A rotary potentiometer with a switch according to Claim 9, characterised in that the rotary knob (32) covers the rotary potentiometer/ switch structure with a drawn-down skirt (32a).
